# FASCICULE DE BREVET EUROPEEN

(11) **EP 1 448 896 B1**
(45) Date de publication et mention de la délivrance du brevet: **14.02.2007**
(21) Numéro de dépôt: 02803822.2
(22) Date de dépôt: 08.11.2002
(51) Int. Cl.: F04D 25/06, F04D 29/30, F04D 17/06

(54) **TURBINE CENTRIFUGE POUR DISPOSITIFS D'ASSISTANCE RESPIRATOIRE**
ZENTRIFUGALTURBINE FÜR ATEMHILFEVORRICHTUNGEN
CENTRIFUGAL TURBINE FOR BREATHING-AID DEVICES

(30) Priorité: 27.11.2001 FR 0115314
(43) Date de publication de la demande: 25.08.2004
(73) Titulaire: Mallinckrodt Developpement France, 54600 Villers-les-Nancy (FR)
(72) Inventeur: NADJAFIZADEH, Hossein, F-54600 Villers les Nancy (FR); PERINE, Philippe, F-54690 Eulmont (FR); LIEGEOIS, Pascal, F-54600 Villiers les Nancy (FR)
(74) Mandataire: Derambure, Christian
(86) Numéro de dépôt international: PCT/FR2002/003846
(87) Numéro de publication internationale: WO 2003/046385

(56) Documents cités:
- DE-A- 2 053 562
- FR-A- 2 663 547
- GB-A- 2 334 757
- US-A- 4 428 719
- US-A- 5 591 017

## Description

L'invention concerne les turbines motorisées destinées à la production d'un flux continu d'air et plus particulièrement les turbines équipant les dispositifs d'assistance respiratoire, comme défini dans le préambule de la revendication 1. Une telle turbine est connue du document DE-A-2 053 562.

Ces dispositifs d'assistance respiratoire peuvent être prévus pour traiter les troubles d'apnée du sommeil.

Les patients souffrant de ces troubles sont susceptibles, durant leur temps de sommeil, de traverser des phases d'apnée durant lesquelles ils cessent de respirer, provoquant ainsi leur réveil.

Pour remédier à ces troubles, il existe des dispositifs comprenant un masque respiratoire appliqué sur le nez et/ou la bouche d'un utilisateur pendant son sommeil ainsi qu'un boîtier fournissant de l'air en surpression à ce masque de manière à empêcher l'utilisateur d'entrer en phase d'apnée.

Pour fournir l'air en surpression au masque respiratoire, les dispositifs d'assistance respiratoire connus proposent généralement de délivrer un flux continu, régulé ou non, d'air grâce à une turbine entraînée en rotation par un moteur électrique. Ce flux d'air est acheminé par un tuyau jusque dans le masque qui comporte par ailleurs un orifice de fuite calibré, la surpression désirée étant ainsi maintenue.

Par exemple, le brevet FR 2 663 547 décrit un tel dispositif.

Ce document fait référence à une installation de fourniture en continu de surpression de gaz respiratoire comprenant un masque respiratoire à orifice calibré et une unité de fourniture de gaz en surpression reliée par un tuyau au masque.

Au sein de l'unité de fourniture de gaz en surpression, une turbine de type centrifuge actionnée par un moteur électrique est prévue pour générer un débit d'air.

Ces dispositifs de l'art antérieur présentent un inconvénient en ce qui concerne leur encombrement.

En effet, un dispositif d'assistance respiratoire est destiné, la plupart du temps, à une utilisation à domicile. Il doit donc être facilement transportable et peu encombrant afin d'être posé au pied du lit du patient ou sur une table de nuit.

Les dispositifs antérieurs, au fil du temps, ont été rendus de plus en plus compacts suivant l'évolution technologique. Néanmoins, il semblerait qu'une limite soit actuellement atteinte en ce qui concerne les dispositifs d'assistance respiratoire comportant un agencement classique de leurs éléments, tels que décrit dans le brevet cité précédemment.

Ceci tient en partie au fait que l'ensemble moteur-turbine occupe une place importante dans l'unité de fourniture de gaz en surpression de par sa structure en deux parties.

Le but de l'invention est de pallier ces inconvénients de l'art antérieur en fournissant un ensemble moteur-turbine plus compact, permettant la réalisation de dispositifs d'assistance respiratoire d'encombrement réduit.

A cet effet, l'invention a pour objet une turbine électrique comme définie dans la revendication 1.

L'un des stator ou rotor moteur peut être un aimant permanent, de même qu'au moins un des stator ou rotor moteur peuvent être un bobinage torique.

Par ailleurs, l'arbre de rotor de turbine peut-être monté sur au moins un palier coaxial au conduit d'admission annulaire ainsi que sur au moins un palier situé dans le logement moteur.

Le corps de stator de la turbine peut comprendre deux parties coopérant entre elles et délimitant la chambre de compression torique.

Les pales peuvent être portées par une roue surmoulée formant un manchon sur l'arbre de rotor de turbine, ledit manchon pouvant comprendre un épaulement destiné à l'appui axial du rotor moteur.

Ladite roue portant les pales peut également être tronconique.

Ces pales portées par la roue peuvent être formées d'une paroi plane fixée perpendiculairement à la surface de la roue, cette paroi ayant une forme généralement trapézoïdale et disposant d'une hauteur plus grande dans la partie centrale de la roue que dans sa partie périphérique.

De plus, certaines desdites pales peuvent comprendre, dans leur partie disposée dans la partie centrale de la roue, un bec en saillie destiné à épouser la forme du conduit d'admission annulaire.

Dans un mode de réalisation, une pale sur deux comprend un tel bec en saillie.

Selon un autre mode de réalisation, certaines desdites pales forment un angle de 5 à 60 degrés avec le rayon de la roue passant par l'extrémité de la pale, au niveau de la périphérie de la roue.

D'autres particularités et avantages de l'invention apparaîtront encore dans la description ci-après relative aux dessins annexés, donnés à titre d'exemple non limitatif :
- la figure 1 est une vue en perspective, en coupe diamétrale, d'une turbine selon l'invention ;
- la figure 2 est une vue de face, en coupe diamétrale, de la turbine de la figure 1 ;
- la figure 3 est une vue éclatée de la turbine de la figure 1 ;
- la figure 4 est une vue de côté de la roue de la turbine de la figure 1 ;
- la figure 5 est une vue en perspective de la roue de la figure 4.

Dans la description suivante, les termes supérieur, inférieur, au-dessus, en dessous, vertical, horizontal font référence à la turbine dans la position où elle se trouve représentée dans les figures 1 à 3.

La turbine 1 représentée sur les figures 1, 2 et 3 comprend un corps supérieur 2 assemblé à un corps inférieur 3, définissant entre eux un volume dans lequel prennent place un arbre vertical 4 monté sur deux roulements 13, 14, un aimant torique 5, une bobine torique 6, une roue 7 portant des pales.

Le corps supérieur 2 a une forme de coupelle comprenant une jupe annulaire intérieure 16 (du côté du corps inférieur 3) coaxiale à ladite coupelle et destinée à former un logement moteur ainsi qu'une paroi demi-torique 22 située sur la périphérie de la coupelle.

Le corps inférieur 3 a une forme creuse délimitée par une première paroi annulaire 17 reliée à une seconde paroi conique 18 s'évasant vers le haut et reliée elle-même à une paroi 19 de raccordement à section en arc de cercle.

La paroi annulaire 17 entoure un moyeu 20 destiné au montage du roulement 13, ledit moyeu 20 étant positionné de manière rigide coaxialement à la paroi annulaire 17 par trois pales fixes 21 reliant l'intérieur de la paroi annulaire 17 à l'extérieur du moyeu 20 et disposées à 120° les unes des autres.

Les corps supérieur 2 et inférieur 3 sont formés pour constituer, une fois assemblés, un volume interne caractéristique d'une turbine centrifuge, notamment, les parois 19, 22 des corps supérieur 2 et inférieur 3 délimitent une chambre de compression torique 12.

Cette chambre 12 est ouverte sur l'extérieur par l'intermédiaire d'un conduit tangentiel 25 sensiblement cylindrique (vers le masque de l'utilisateur) dont l'axe longitudinal est horizontal.

L'assemblage des corps supérieur 2 et inférieur 3 est réalisé de manière étanche au niveau d'un plan de joint 8. Des tétons 9 émergeant du corps inférieur 3 au niveau du plan de joint 8 sont agencés pour s'introduire dans des orifices correspondants pratiqués dans le corps supérieur 2, assurant ainsi le positionnement rigoureux d'un corps par rapport à l'autre. Le maintien de l'assemblage est réalisé au moyen d'une série de vis 10 disposées régulièrement sur le pourtour du plan de joint.

Tel qu'évoqué précédemment, le corps inférieur 3 comprend un moyeu 20 placé coaxialement à l'intérieur de la paroi annulaire 17 et ajusté pour qu'un premier roulement 13 destiné à supporter l'arbre vertical 4 s'y emmanche pour y être rigidement fixé.

De même, le corps supérieur 2 comprend un logement similaire délimité par la jupe 16 et destiné à recevoir un second roulement 14 supportant l'arbre vertical 4 mais, à la différence du logement prévu pour le premier roulement 13, ce logement est ajusté pour immobiliser le second roulement 14 selon ses directions radiales et pour le laisser libre en translation selon la direction verticale.

Un ressort 15 est prévu à l'intérieur du logement du second roulement 14 et exerce une force entre ce dernier et le corps supérieur 2 de façon à maintenir une pression vers le bas sur le roulement 14.

L'arbre vertical 4, sur les extrémités duquel sont montés les deux roulements 13, 14, prend donc place entre les corps supérieur 2 et inférieur 3 de manière à se trouver coaxial avec le conduit d'admission annulaire 11 et la chambre de compression torique 12 formée par l'assemblage des corps supérieur 2 et inférieur 3.

La roue 7 portant des pales est également montée sur l'arbre vertical 4 de façon à être entraînée en rotation avec celui-ci. Elle peut-être par exemple surmoulée, collée ou emmanchée en force sur l'arbre 4.

Dans la réalisation présentée, la roue 7 portant des pales a une forme sensiblement conique lui permettant d'épouser la forme interne des parois annulaire 17 et conique 18 du corps inférieur 3, les pales étant disposées sur la roue 7 de telle sorte à entraîner l'air pour le faire circuler entre le volume délimité par ladite paroi annulaire 17 et la chambre de compression torique 12, lors de la rotation de l'arbre vertical 4.

D'autre part, la jupe annulaire 16 reçoit un plateau horizontal 23 rigidement fixé à sa paroi interne, ces deux éléments délimitant le logement moteur précédemment décrit.

Le logement moteur est destiné à recevoir la bobine torique 6 et à la maintenir fixe par rapport audit corps 2.

Ce logement est disposé de telle manière que la bobine 6, lorsqu'elle est en place par collage ou ajustement, soit positionnée comme suit :
- pour ce qui est du positionnement suivant la direction verticale : entre le roulement supérieur 14 de l'arbre vertical 4 et la roue 7 portant des pales ;
- pour ce qui est du positionnement dans le plan horizontal : la bobine 6 entoure coaxialement l'arbre vertical 4.

L'arbre vertical 7 porte en outre l'aimant torique 5 rigidement fixé et positionné comme suit :
- pour ce qui est du positionnement suivant la direction verticale : sensiblement en regard de la bobine 6, entouré par celle-ci ;
- pour ce qui est du positionnement dans le plan horizontal : l'aimant torique entoure coaxialement l'arbre vertical 4.

L'aimant torique 5 peut être directement ajusté serré ou collé sur l'arbre vertical 4 ou bien, tel que représenté sur les figures 1 à 3, la roue 7 portant des pales peut s'ajuster serré ou être collée sur ledit axe 4 en l'enveloppant, l'aimant 5 étant alors ajusté serré ou collé sur cette enveloppe.

Lorsque l'arbre vertical 4, la bobine 6 et l'aimant 5 sont en place dans le volume formé par les corps supérieur 2 et inférieur 3 assemblés, ces trois éléments sont coaxiaux et l'arbre 4 est apte à une rotation selon son axe longitudinal, lorsque l'aimant 5 est mis en rotation par rapport à la bobine 6.

Le volume défini par les corps supérieurs 2 et inférieurs 3 ainsi que par la roue 7 comprend un conduit d'admission annulaire 11 ouvert sur l'extérieur, coaxial avec l'arbre vertical 4 et délimité par l'intérieur de la paroi annulaire 17 et par la paroi externe du moyeu 20.

Ce conduit d'admission annulaire 11 communique sur toute sa circonférence avec un conduit de compression 24 délimité par l'intérieur de la paroi conique 18 et par la face de la roue 7 portant les pales. Ce conduit de compression 24 est donc un volume tronconique délimité par deux cônes coaxiaux s'évasant à partir du conduit d'admission 11.

Le conduit de compression 24 est lui-même relié sur toute sa circonférence à la chambre de compression torique 12 évoquée précédemment.

Cette chambre de compression torique 12 est délimitée par la paroi 22 et la saillie annulaire du corps supérieur 2, ainsi que par la paroi 19 du corps inférieur 3, ces éléments étant agencés pour constituer un volume interne torique comprenant une fente circulaire formant une ouverture annulaire permettant la communication avec le conduit de compression 24.

Lorsque la roue 7 est montée dans la turbine 1, les pales 26, 27 agissent sur l'air essentiellement au niveau du conduit de compression 24 et aussi partiellement au niveau du conduit d'admission annulaire 11.

En effet, la roue 7 porte deux types de pales 26, 27.

Un premier type de pales 26 est formé d'une paroi plane fixée perpendiculairement à la surface de la roue, cette paroi ayant une forme généralement trapézoïdale et disposant d'une hauteur plus grande dans la partie centrale de la roue 7 que dans sa partie périphérique.

Un second type de pales 27 est similaire au premier type 26 mais est plus longue de manière à aller plus loin dans la partie centrale de la roue 7. D'autre part, la partie de la pale disposée dans cette partie centrale de la roue 7 présente un bec en saillie destiné à épouser la forme de la jonction entre le conduit d'admission 11 et le conduit de compression 24.

Ces deux types de pales sont par ailleurs disposés de façon à former un angle de 5 à 60 degrés avec le rayon de la roue 7 passant par l'extrémité de la pale, au niveau de la périphérie de la roue 7, chaque type de pale pouvant être disposé avec un angle différent de l'autre type.

## Revendications

1. Turbine électrique 1 comprenant un rotor de turbine (4, 7), un stator de turbine (2, 3), un organe moteur électrique (5, 6) destiné à entraîner le rotor (4, 7) en rotation par rapport au stator (2, 3),
- le stator de turbine (2, 3) comprenant corps de stator définissant une chambre de compression (12) généralement torique,
- le rotor de turbine (4, 7) comprenant un ensemble de pales (26, 27) s'étendant généralement radialement, cet ensemble de pales (26, 27) étant solidaire d'un arbre (4) monté coaxialement rotatif dans le corps de stator de turbine ;
- l'organe moteur électrique (5, 6) comprenant un stator moteur (6) torique logé et fixé dans un logement moteur (16, 23) du stator de turbine (2, 3), au centre de la chambre de compression torique (12) et un rotor moteur (5) monté et fixé sur l'arbre (4) de rotor de turbine, axialement en vis-à-vis du stator moteur (6), **caractérisé en ce que** ladite chambre de compression (12) est munie d'une ouverture annulaire et ledit ensemble des pales (26,27) s'étend généralement radialement depuis une prise d'air centrale formée par un conduit d'admission annulaire (11) vers l'ouverture annulaire de la chambre de compression (12) du stator de turbine (2, 3).

2. Turbine selon la revendication 1, **caractérisée en ce qu'**un des stator (6) ou rotor (5) moteur est un aimant permanent.

3. Turbine selon la revendication 1 ou 2, **caractérisée en ce qu'**au moins un des stator (6) ou rotor (5) moteur est ou sont un bobinage torique.

4. Turbine selon les revendications 1 à 3, **caractérisée en ce que** l'arbre (4) de rotor de turbine est monté sur au moins un palier coaxial (13, 20) au conduit d'admission annulaire (11).

5. Turbine selon les revendications 1 à 4, **caractérisée en ce que** l'arbre (4) de rotor de turbine est monté sur au moins un palier (14) situé dans le logement moteur.

6. Turbine selon les revendications 1 à 5, **caractérisée en** -ce que le corps de stator (2, 3) comprend deux parties coopérant entre elles et délimitant la chambre de compression torique (12).

7. Turbine selon les revendications 1 à 6, **caractérisée en ce que** les pales (26, 27) sont portées par une roue (7) surmoulée formant un manchon sur l'arbre (4) de rotor de turbine.

8. Turbine selon la revendication 7, **caractérisée en ce que** ledit manchon comprend un épaulement destiné à l'appui axial du rotor moteur (5).

9. Turbine selon l'une des revendications 1 à 8, **caractérisée en ce que** les pales (26, 27) sont portées par une roue (7) tronconique.

10. Turbine selon la revendication 9, **caractérisée en ce que** les pales (26, 27) sont formées d'une paroi plane fixée perpendiculairement à la surface de la roue (7), cette paroi ayant une forme généralement trapézoïdale et disposant d'une hauteur plus grande dans la partie centrale de la roue (7) que dans sa partie périphérique.

11. Turbine selon la revendication 10, **caractérisée en ce qu'**au moins certaines (27) desdites pales (26, 27) comprennent, dans leur partie disposée dans la partie centrale de la roue, un bec en saillie destiné à épouser la forme du conduit d'admission annulaire (11).

12. Turbine selon la revendication 11, **caractérisée en ce qu'**une pale sur deux comprennent, dans leur partie disposée dans la partie centrale de la roue (7), un bec en saillie destiné à épouser la forme du conduit d'admission annulaire (11).

13. Turbine selon l'une des revendications 9 à 12, **caractérisée en ce que** certaines desdites pales (26, 27) forment un angle de 5 à 60 degrés avec le rayon de la roue (7) passant par l'extrémité de la pale, au niveau de la périphérie de la roue (7).

## Claims

1. Electric turbine (1) comprising a turbine rotor (4, 7), a turbine stator (2, 3) and an electric motor member (5, 6) intended to drive the rotor (4, 7) in rotation with respect to the stator (2, 3),
- the turbine stator (2, 3) comprising a stator body defining a generally toric compression chamber (12);
- the turbine rotor (4, 7) comprising a set of blades (26, 27) extending generally radially, this set of blades (26, 27) being fixed to a shaft (4) mounted to rotate coaxially in the turbine stator body;
- the electric motor member (5, 6) comprising a toric motor stator (6) which is housed and fixed in a motor housing (16, 23) of the turbine stator (2, 3), at the centre of the toric compression chamber (12), and a motor rotor (5) which is mounted and fixed on the turbine rotor shaft (4), axially opposite the motor stator (6),
**characterised in that** said compression chamber (12) is provided with an annular opening and said set of blades (26, 27) extends generally radially from a central air inlet formed by an annular intake duct (11) to the annular opening of the compression chamber (12) of the turbine stator (2, 3) .

2. Turbine according to Claim 1, **characterised in that** one out of the motor stator (6) or rotor (5) is a permanent magnet.

3. Turbine according to Claim 1 or 2, **characterised in that** at least one out of the motor stator (6) or rotor (5) is or are a toric winding.

4. Turbine according to Claims 1 to 3, **characterised in that** the turbine rotor shaft (4) is mounted on at least one bearing (13, 20) coaxial with the annular intake duct (11).

5. Turbine according to Claims 1 to 4, **characterised in that** the turbine rotor shaft (4) is mounted on at least one bearing (14) situated in the motor housing.

6. Turbine according to Claims 1 to 5, **characterised in that** the stator body (2, 3) comprises two parts cooperating with one another and delimiting the toric compression chamber (12).

7. Turbine according to Claims 1 to 6, **characterised in that** the blades (26, 27) are carried by an overmoulded wheel (7) forming a sleeve on the turbine rotor shaft (4).

8. Turbine according to Claim 7, **characterised in that** said sleeve comprises a shoulder intended for the axial support of the motor rotor (5).

9. Turbine according to one of Claims 1 to 8, **characterised in that** the blades (26, 27) are carried by a truncated cone-shaped wheel (7).

10. Turbine according to Claim 9, **characterised in that** the blades (26, 27) are formed from a flat wall fixed perpendicularly to the surface of the wheel (7), this wall having a generally trapezoidal shape and having a greater height in the central part of the wheel (7) than in its peripheral part.

11. Turbine according to Claim 10, **characterised in that** at least some (27) of said blades (26, 27) comprise, in their part arranged in the central part of the wheel, a protruding tip designed to mate with the shape of the annular intake duct (11).

12. Turbine according to Claim 11, **characterised in that** one blade out of two comprise, in their part arranged in the central part of the wheel (7), a protruding tip designed to mate with the shape of the annular intake duct (11).

13. Turbine according to one of Claims 9 to 12, **characterised in that** some of said blades (26, 27) form an angle of 5 to 60 degrees with the radius of the wheel (7) passing through the end of the blade, at the periphery of the wheel (7) .

## Patentansprüche

1. Elektroturbine 1 mit einem Turbinenrotor (4, 5), einem Turbinenstator (2, 3), einem Elektromotororgan (5, 6) zum Antreiben der Drehung des Rotors (4, 7) in Bezug auf den Stator (2, 3), wobei
- der Turbinenstator (2, 3) einen Statorkörper umfasst, der eine im Wesentlichen torische Druckkammer (12) definiert;
- der Turbinenrotor (4, 7) einen Flügelsatz (26, 27) umfasst, der sich im Wesentlichen radial erstreckt, wobei dieser Flügelsatz (26, 27) fest mit einer Welle (4) verbunden ist, die koaxial drehbar in dem Körper des Turbinenstators montiert ist;
- das Elektromotororgan (5, 6) einen torischen Motorstator (6) umfasst, der in einer Motoraufnahme (16, 23) des Turbinenstators (2, 3), in der Mitte des torischen Druckkammer (12) angeordnet und befestigt ist, und einen Motorrotor (5), der axial gegenüber dem Motorstator (6) auf der Welle (4) des Turbinenrotors (4) montiert und befestigt ist;
**dadurch gekennzeichnet, dass** die besagte Druckkammer (12) eine ringförmige Öffnung aufweist und sich der besagte Flügelsatz (26, 27) im Wesentlichen radial erstreckt ab einem mittleren, von einem ringförmigen Versorgungsleitung (11) gebildeten Lufteinlass bis zur ringförmigen Öffnung der Druckkammer (12) des Turbinenstators (2, 3).

2. Turbine nach Anspruch 1, **dadurch gekennzeichnet, dass** einer der Motorstatoren (6) oder -rotoren (5) ein Dauermagnet ist.

3. Turbine nach Anspruch 1 oder 2, **dadurch gekennzeichnet, dass** mindestens einer der Motorstatoren (6) oder -rotoren (5) eine torische Wicklung ist oder sind.

4. Turbine nach den Ansprüchen 1 bis 3, **dadurch gekennzeichnet, dass** die Welle (4) des Turbinenrotors auf mindestens einem koaxial zur ringförmigen Versorgungsleistung (11) angeordneten Lager (13, 20) montiert ist.

5. Turbine nach den Ansprüchen 1 bis 4, **dadurch gekennzeichnet, dass** die Welle (4) des Turbinenrotors auf mindestens einem in der Motoraufnahme angeordneten Lager (14) montiert ist.

6. Turbine nach den Ansprüchen 1 bis 5, **dadurch gekennzeichnet, dass** der Statorkörper (2, 3) aus zwei Teilen besteht, die miteinander zusammenwirken und die torische Druckkammer (12) begrenzen.

7. Turbine nach den Ansprüchen 1 bis 6, **dadurch gekennzeichnet, dass** die Flügel (26, 27) von einem angeformten Rad (7) getragen werden, das an der Welle (4) des Turbinenrotors einen Stutzen bildet.

8. Turbine nach Anspruch 7, **dadurch gekennzeichnet, dass** der besagte Stutzen einen Absatz für die axiale Stützung des Motorrotors (5) umfasst.

9. Turbine nach einem der Ansprüche 1 bis 8, **dadurch gekennzeichnet, dass** die Flügel (26, 27) von einem kegelstumpfförmigen Rad (7) getragen werden.

10. Turbine nach Anspruch 9, **dadurch gekennzeichnet, dass** die Flügel (26, 27) von einer ebenen, senkrecht zur Oberfläche des Rads (7) befestigten Wand gebildet werden, wobei diese Wand im Wesentlichen trapezförmig ist und im mittleren Teil des Rads (7) eine größere Höhe aufweist als im Bereich seines Umfangs.

11. Turbine nach Anspruch 10, **dadurch gekennzeichnet, dass** mindestens einige (27) der besagten Flügel (26, 27) in ihrem in dem mittleren Teil des Rads angeordneten Teil einen Vorsprung umfassen, der mit der ringförmigen Versorgungsleitung (11) einen Formschluss bildet.

12. Turbine nach Anspruch 11, **dadurch gekennzeichnet, dass** jeder zweite Flügel in seinem im mittleren Teil des Rads (7) angeordneten Teil einen Vorsprung umfasst, der mit der ringförmigen Versorgungsleitung (11) einen Formschluss bildet.

13. Turbine nach einem der Ansprüche 9 bis 12, **dadurch gekennzeichnet, dass** einige der besagten Flügel (26, 27) mit dem durch das Ende des Flügels verlaufenden Radius des Rads (7) im Bereich des Umfangs des Rads (7) einen Winkel von 5 bis 60 Grad bilden.
